# FASCICULE DE BREVET EUROPEEN

(11) **EP 0 780 866 B1**
(45) Date de publication et mention de la délivrance du brevet: **26.02.2003**
(21) Numéro de dépôt: 96120347.8
(22) Date de dépôt: 18.12.1996
(51) Int. Cl.: H01H 19/10, H01H 19/22

(54) **Commutateur électrique rotatif pour tableau de commande, notamment de dispositif de chauffage,ventilation et/ou climatisation de véhicule automobile**
Elektrischer Drehschalter für Steuertafel insbesondere für Vorrichtungen zur Heizung, Lüftung und/oder Klimatisierung eines Fahrzeuges
Rotating electric switch for control panel, in particular for car heating, ventilation and/or climatisation devices

(30) Priorité: 22.12.1995 FR 9515428
(43) Date de publication de la demande: 25.06.1997
(73) Titulaire: VALEO CLIMATISATION, 78321 La Verrière (FR)
(72) Inventeur: Petit, Thierry, 78180 Monigny le Bretonneux (FR)
(74) Mandataire: Gamonal, Didier

(56) Documents cités:
- EP-A- 0 549 870
- DE-B- 1 167 419
- DE-C- 443 206
- GB-A- 837 433

## Description

L'invention concerne les commutateurs électriques, et notamment les commutateurs de puissance pour la commande d'un moteur électrique d'un groupe moto-ventilateur d'un dispositif de chauffage, ventilation et/ou climatisation de véhicule automobile, tel que décrit dans le préambule de la revendication 1 (GB-A-837,433 par exemple).

Un tel commutateur est généralement utilisé pour commander un appareil électrique, comme par exemple un moteur électrique d'un groupe moto-ventilateur. A chaque position du corps tournant correspond une intensité de courant donnée destinée à alimenter le moteur en vue d'entraîner en rotation les pales du groupe moto-ventilateur selon des régimes différents.

Dans certains dispositifs connus, des forces de frottement sont exercées sur le corps tournant, ce qui augmente son inertie et occasionne parfois l'arrêt des moyens d'immobilisation au voisinage du sommet d'un cran, dans une position intermédiaire. Une telle situation provoque généralement un court-circuit durable qui peut endommager gravement le moteur et/ou provoquer des feux de circuit.

En conséquence, un but de l'invention est de procurer un commutateur électrique, pour tableau de commande, qui ne présente pas les inconvénients des commutateurs rotatifs de la technique antérieure.

L'invention propose à cet effet un commutateur électrique rotatif tel que défini à la revendication 1.

Les commutateurs du type décrit peuvent en outre comprendre, de façon connue, au moins une pluralité de pistes primaires identiques, solidaires d'un support plan perpendiculaire à l'axe de rotation, électriquement conductrices et espacées régulièrement les unes des autres, et au moins un plot solidaire du corps tournant et destiné à contacter les pistes primaires respectivement lorsque le corps tournant est dans l'une des positions prédéfinies. Par ailleurs, l'espace entre deux crans voisins définit des zones d'immobilisation en correspondance des positions prédéfinies.

Généralement, les sommets des crans sont positionnés en correspondance du milieu de l'espace séparant les pistes primaires voisines, ce qui peut renforcer la probabilité d'avoir un court-circuit lorsque les moyens d'immobilisation se trouvent bloqués au sommet d'un cran.

C'est pourquoi, dans un mode de réalisation préféré de l'invention, les pistes primaires sont positionnées par rapport au dispositif à crans de sorte que chaque zone d'immobilisation soit placée en correspondance d'une zone d'extrémité d'une piste primaire choisie parmi une première et une seconde zones d'extrémité opposées l'une à l'autre.

De façon particulièrement avantageuse, les moyens d'immobilisation comprennent un boîtier solidaire de l'élément tournant et comportant une face avant ouverte, en regard du dispositif à crans, un ressort logé dans le boîtier et s'appuyant par une extrémité arrière sur une face arrière de celui-ci, et une bille logée au moins partiellement dans le boîtier, s'appuyant sur une extrémité avant du ressort et de diamètre sensiblement inférieur à la distance séparant les sommets de crans voisins pour autoriser son immobilisation, sous contrainte, entre ceux-ci, lorsque le corps tournant est dans l'une des positions prédéfinies.

Préférentiellement, le corps tournant présente dans sa partie intermédiaire une forme cylindrique circulaire à méplat, ledit méplat étant réalisé à une première distance de l'axe de rotation, et l'ouverture du disque est de forme adaptée à celle de la partie intermédiaire du corps tournant avec un méplat situé à une seconde distance de l'axe de rotation, plus grande que la première distance.

On réalise ainsi une zone vide (dite zone perdue ou morte) à géométrie variable, mais à surface constante, pour la course perdue, cette zone étant sensiblement rectangulaire lorsque les deux méplats sont parallèles, et sensiblement triangulaire lorsque les deux méplats sont en butée l'un contre l'autre.

Selon encore une autre caractéristique de l'invention, le corps tournant comprend en amont de sa partie intermédiaire une portion cylindrique circulaire comportant sur sa périphérie, en des positions choisies, une pluralité de logements destinés à coopérer avec un moyen auxiliaire d'immobilisation pour renforcer l'immobilisation du corps tournant lorsque les moyens d'immobilisation sont dans une zone d'immobilisation.

Cet agencement renforce notablement l'immobilisation du corps tournant dans les positions prédéfinies.

Préférentiellement, le moyen auxiliaire d'immobilisation est une lame élastique installée sensiblement perpendiculairement au corps tournant et à proximité de celui-ci, et présentant dans une partie centrale un bombement de forme sensiblement homologue à celle des logements du corps tournant.

Dans la description qui suit, faite à titre d'exemple, on se réfère aux dessins annexés, sur lesquels :
- la figure 1 est un schéma illustrant un commutateur selon un mode de réalisation préférentiel de l'invention, dans une vue en coupe transversale;
- les figures 2A à 2D sont des schémas illustrant les positions relatives respectives de certains éléments principaux du commutateur de la figure 1, dans quatre positions différentes du corps tournant.

Le commutateur électrique représenté à la figure 1 fait partie d'un tableau de commande 1 qui peut, par exemple, servir à piloter un dispositif de chauffage, ventilation et/ou climatisation de véhicule automobile (non représenté sur la figure).

Ce commutateur comprend un corps tournant 2 propre à être entraîné en rotation autour d'un axe XX par un utilisateur souhaitant obtenir un réglage particulier d'un élément du dispositif. Dans la suite de la description on considérera que l'élément en question est le moteur électrique du pulseur d'un groupe moto-ventilateur. Mais cela pourrait être un autre élément à commande électrique.

Le corps tournant 2 est solidaire, dans sa partie supérieure d'un organe de commande 3 de type bouton rotatif positionné à rotation libre, par exemple par enclipsage, dans un orifice ménagé dans la paroi 4 du tableau de commande 1. Il est destiné à prendre une pluralité de positions prédéfinies correspondant à des marquages de type "0", "1",..., "N", sur la face supérieure 5 de la paroi 4.

L'extrémité inférieure 6 du corps tournant 2 est positionnée à rotation libre dans un orifice ménagé dans une plaque de support 7 solidaire de la paroi 4 et réalisée dans un matériau isolé électriquement. Le positionnement est réalisé, par exemple, par un enclipsage 8 et par un petit prolongement radial annulaire 9 du corps tournant 2 qui renforce la stabilisation du corps tournant.

Le corps du commutateur est ainsi parfaitement maintenu par les guides que constituent les orifices de la paroi 5 et de la plaque-support 7, ainsi que par le prolongement de stabilisation 9.

La partie inférieure du corps supporte, au dessus de la plaque-support 7, deux pattes radiales 12 reliées électriquement l'une à l'autre, de préférence diamétralement opposées, et aux extrémités desquelles sont fixés par sertissage, respectivement, au moins un plot 10 ou 11, conducteur électriquement. Les pattes radiales 12 sont par exemple des lamelles de cuivre souples.

Bien entendu, les plots peuvent être réalisés par conformation locale des pattes 12. Mais ils peuvent être également vissés ou soudés ou bien encore brasés. De même, les supports de plots (pattes radiales 12) peuvent prendre de nombreuses autres formes.

Ces plots sont destinés à établir des liaisons électriques entre une piste d'alimentation 13 et l'une des pistes primaires 14 d'une pluralité de pistes primaires. Ces pistes 13 et 14 sont portées par la face supérieure de la plaque-support 7. Elles sont électriquement conductrices, sensiblement coplanaires et positionnées en arc de cercle en dessous des plots 10 et 11 et de leurs trajectoires respectives.

La piste d'alimentation 13 forme une bande de forme générale circulaire dont l'un des contours occupe plus de la moitié de la circonférence de la zone annulaire. Elle est reliée à un générateur de courant ou de tension (non représenté sur la figure).

Les pistes primaires 14 sont disposées sur la partie complémentaire de la zone annulaire occupée par la piste primaire. Chaque piste est indépendante et électriquement isolée de ses deux voisines. Elles peuvent être au nombre de deux, trois, quatre ou plus si cela s'avère nécessaire.

Le moteur électrique du pulseur est connecté aux différentes pistes primaires 14 par l'intermédiaire de résistances de valeurs différentes permettant, selon la position du corps tournant 2, de forcer ledit moteur à tourner à une vitesse choisie par l'utilisateur.

Pour qu'aucun courant n'alimente le moteur électrique, ce qui correspond à la position "repos" ou "0" du commutateur, il est nécessaire que la surface d'appui de chaque plot 10 et 11 soit sur la piste d'alimentation 13. En revanche, pour qu'un courant alimente le moteur, il est nécessaire que la surface d'appui de l'un des plots 11 soit sur la piste d'alimentation 13 et que la surface d'appui de l'autre plot 10 soit sur l'une des pistes primaires 14.

Afin de réduire l'influence des frottements dus au mode de positionnement du corps tournant 2 et du bouton rotatif 3, l'invention prévoit un disque 16 monté à rotation libre autour de la partie intermédiaire 15 du corps tournant. Ce disque comprend à cet effet une ouverture 17 permettant le passage de la partie intermédiaire 15 du corps tournant, lequel présente de préférence en cet endroit une forme cylindrique circulaire à méplat 18 (voir figure 2). Ce méplat 18 est réalisé à une première distance D1 de l'axe de rotation XX.

L'ouverture 17 du disque 16 est de forme adaptée à celle de la partie intermédiaire 15 du corps tournant avec un méplat 19 situé à une seconde distance D2 de l'axe de rotation XX. D2 étant plus grande que D1, l'ouverture 17 présente une surface supérieure à celle occupée par la section transversale de la partie intermédiaire 15 du corps tournant 2. L'excès de surface forme une zone perdue ou morte 25 dans laquelle le corps tournant peut tourner librement, relativement au disque, sur une portion angulaire limitée θ (figure 2B).

Afin de pouvoir immobiliser le corps tournant 2 dans ses positions prédéfinies, on prévoit des moyens d'immobilisation portés par le disque 16 et propres à coopérer avec un dispositif à crans 20 circulaire porté par un support 21 fixe par rapport à la paroi 4.

Le dispositif à crans comprend une pluralité de crans ou dents 20 (ou encore bombements) installés les uns à côté des autres sur une portion de cercle à quelque distance du disque 16. L'espace entre crans voisins délimite une zone d'immobilisation 26 destinée à immobiliser les moyens d'immobilisation en correspondance des positions prédéfinies du corps tournant.

Ces moyens d'immobilisation sont réalisés de préférence sous la forme d'un boîtier 22 logeant un ressort 23 et une bille 24.

Le boîtier 22 est fixé en position radiale sur la périphérie du disque 16, par exemple dans une ouverture de celui-ci. Sa face arrière est sensiblement parallèle au méplat 19 du disque 16 et située dans la même "moitié" de disque que ledit méplat. Il comporte une face avant ouverte, en regard du dispositif à crans pour autoriser le passage de la bille 24.

La bille est de préférence solidaire d'une extrémité avant du ressort 23, lequel est de préférence fixé à la face arrière du boîtier 22 par son extrémité arrière.

Bien entendu, le ressort et la bille peuvent être libres l'un par rapport à l'autre et/ou par rapport au boîtier.

La distance séparant la face arrière du boîtier 22 de la zone d'intersection de crans voisins est inférieure à la distance à vide du ressort additionnée au diamètre de la bille, de sorte que la bille soit appliquée sous contrainte contre les crans 20. Par ailleurs, le diamètre de la bille 24 et l'espace entre sommets S de crans voisins sont choisis de sorte que la bille soit fermement immobilisée entre ces crans dans les zones d'immobilisation 26. Par conséquent, la distance entre sommets S de crans est supérieure au diamètre de la bille 24.

Afin de renforcer encore l'immobilisation de la bille dans les zones d'immobilisation 26, on prévoit sur le corps tournant 2, en amont de la partie intermédiaire 15, un prolongement radial en forme de plateau circulaire 27 et comportant sur sa périphérie, en des positions choisies, une pluralité de logements 28 destinés à coopérer avec un moyen auxiliaire d'immobilisation 29 fixe par rapport à la paroi 4.

Préférentiellement, le moyen auxiliaire d'immobilisation est une lame élastique 29 installée dans un plan perpendiculaire au corps tournant et à proximité de celui-ci. Cette lame 29 présente, dans une partie centrale, un bombement 30 de forme sensiblement homologue à celle des logements 28.

Les positions respectives de la lame 29 et des logements 28 sont choisies de sorte qu'en chaque position prédéfinie du corps tournant 2 correspondant à une zone d'immobilisation 26 soit associée un logement 28 qui coopère avec le bombement 30 de la lame 29.

Bien entendu, les logements peuvent être directement réalisés dans le corps tournant si celui-ci présente une portion cylindrique circulaire.

Chaque position prédéfinie du corps tournant est associée à un positionnement des plots 10 et 11, et un seul. En conséquence, lorsque le bouton rotatif 3 est dans la position "0" ou "repos", la bille 24 est immobilisée dans la zone 26-0 et les deux plots sont sur la piste d'alimentation 13. Lorsque le bouton rotatif 3 est dans l'une des positions "i" (i=1 à N, N étant le nombre maximum de positions de fonctionnement du moteur), la bille 24 est immobilisée dans la zone 26-i, le plot 11 est sur la piste d'alimentation et le plot 10 est sur la piste primaire 14-i.

Dans le but d'éviter l'arrêt de la bille 24 au sommet S d'un cran 20, et cela malgré les perfectionnements décrits ci-dessus, les pistes sont préférentiellement placées de sorte qu'à une position de la bille au centre d'une zone d'immobilisation 26 corresponde le positionnement du plot 10 sur une zone d'extrémité 31 d'une piste primaire. Cette zone d'extrémité peut être d'un côté d'une piste ou du côté opposé. Ainsi, lorsque la bille 24 se trouve au sommet S d'un cran 20, le plot 10 ne peut pas être entre deux pistes primaires voisines, ce qui pourrait entraîner des courts-circuit.

Il est clair que cet arrangement des pistes n'est pas obligatoire. Il ne représente qu'une sécurité supplémentaire.

Le fonctionnement d'un tel commutateur va être décrit maintenant en référence aux figures 2A à 2D, sur lesquelles sont représentés, d'une première part, en partie supérieure, le positionnement du plot 10 par rapport aux pistes 13 et 14-1, d'une seconde part, en partie centrale, une coupe transversale selon l'axe IIa-IIa de la figure 1, de la partie intermédiaire 15 du corps tournant 2, et d'une troisième part, en partie inférieure, une coupe transversale selon l'axe IIb-IIb de la figure 1, du plateau circulaire 27.

La figure 2A illustre le commutateur dans sa position de "repos". La bille 24 est immobilisée dans la zone d'immobilisation 26-0 et le plot 10 est sur la piste d'alimentation 13. Dans cette position, la zone perdue 25 est sensiblement rectangulaire. Le bombement 30 de la lame 29 est logé dans le logement 28-0 du plateau 27.

Lorsque l'utilisateur souhaite passer de la position de repos à la position "1", il saisi le bouton rotatif 3 et commence à le faire tourner dans le sens des aiguilles d'une montre, par exemple. De par la présence de la zone perdue 25, le corps tournant 2 commence à tourner librement, entraînant ainsi le plot 10 vers la droite mais sans entraîner le disque 16 et donc la bille 24. Lorsque le corps tournant 2 arrive en butée sur le méplat 19 du disque 16 (figure 2B), ledit disque commence à être entraîné. La forme de la zone perdue 25 est alors sensiblement triangulaire. Le bombement 30 de la lame 29 est presque sorti de son logement 28.

La bille 24 remonte alors en direction du sommet S du cran 20 situé à droite de 26-0 (figure 2C). Dans l'hypothèse où le corps tournant serait bloqué par des frottements, la bille 24 solidaire du disque 16 ne pourrait pas rester audit sommet, car sous l'effet de l'entraînement du disque elle est contrainte à tomber dans la zone d'immobilisation 26-1 d'où elle ne peut plus ressortir étant donné que la rotation du corps tournant 2 a provoqué l'immobilisation du bombement 30 dans le logement 28-1 (figure 2D). Le plot 10 est désormais sur la piste 14-1 et par conséquent le bouton rotatif est dans la position "1".

Pour passer à la position "2", ou à tout autre position supérieure, on recommence l'opération décrite ci-dessus, ou bien on procède dans le sens inverse pour revenir vers la position "0".

De par la symétrie du commutateur, il est clair que celui-ci peut fonctionner de la même façon lorsqu'on impose à son corps une rotation supérieure à 180°. En conséquence, les plots 10 et 11 sont interchangeables.

Par ailleurs, l'invention ne se limite pas au mode de réalisation décrit précédemment, mais elle embrasse toutes les variantes que pourra développer l'homme de l'art dans le cadre des revendications ci-après.

Ainsi, les formes respectives de l'ouverture du disque et de la partie intermédiaire du corps tournant pourront être complètement différentes de celles décrites, pourvu qu'elles définissent une course perdue limitée.

## Revendications

1. Commutateur électrique rotatif pour tableau de commande, notamment de dispositif de chauffage, ventilation et/ou climatisation de véhicule automobile, du type comprenant un corps tournant (2) propre à être entraîné en rotation autour d'un axe (XX) sous l'action d'un organe de commande (3), ainsi que des moyens d'immobilisation (22-24) portés par le corps tournant (2) et propres à coopérer avec un dispositif à crans (20), de configuration circulaire et porté par un support fixe (21), pour immobiliser le corps tournant en des positions prédéfinies, lesdits moyens d'immobilisation font partie d'un élément intermédiaire (16) solidaire en rotation du corps tournant (2) avec un débattement angulaire limité définissant une course perdue, ce qui permet de découpler le corps tournant des moyens d'immobilisation en évitant ainsi un blocage éventuel des moyens d'immobilisation dans une position instable au sommet (S) d'un cran (20), du fait d'un frottement généré sur le corps tournant **caractérisé en ce que** l'élément intermédiaire (16) est un disque présentant une ouverture centrale (17) de forme choisie propre à autoriser le passage d'une partie intermédiaire (15) du corps tournant (2) tout en permettant le débattement angulaire limité.

2. Commutateur selon la revendication 1, dans lequel on prévoit au moins une pluralité de pistes primaires (14) identiques, solidaires d'un support plan (7) perpendiculaire à l'axe de rotation (XX), électriquement conductrices et espacées régulièrement les unes des autres, et au moins un plot (10) solidaire du corps tournant et destiné à contacter les pistes primaires respectivement lorsque le corps tournant est dans l'une des positions prédéfinies, et dans lequel l'espace entre deux crans (20) voisins définit des zones d'immobilisation (26) en correspondance des positions prédéfinies, et dans lequel les pistes primaires sont positionnées par rapport au dispositif à crans de telle sorte que chaque zone d'immobilisation se trouve placée au dessus d'une zone d'extrémité (31) d'une piste primaire choisie parmi une première et une seconde zones d'extrémité opposées l'une à l'autre.

3. Commutateur selon l'une des revendications 1 et 2, **caractérisé en ce que** les moyens d'immobilisation comprennent un boîtier (22) solidaire de l'élément intermédiaire (16) et comportant une face avant ouverte, en regard du dispositif à crans (20), un ressort (23) logé dans le boîtier et s'appuyant par une extrémité arrière sur une face arrière de celui-ci, et une bille (24) logée au moins partiellement dans le boîtier, s'appuyant sur une extrémité avant du ressort et de diamètre sensiblement inférieur à la distance séparant les sommets (S) de crans voisins pour autoriser son immobilisation, sous contrainte, entre ceux ci, lorsque le corps tournant est dans l'une des positions prédéfinies.

4. Commutateur selon la revendication 3, **caractérisé en ce que** le corps tournant (2) présente dans sa partie intermédiaire (15) une forme cylindrique circulaire à méplat (18), ledit méplat étant réalisé à une première distance (D1) de l'axe de rotation (XX), et **en ce que** l'ouverture (17) du disque (16) est de forme adaptée à celle de la partie intermédiaire (15) du corps tournant avec un méplat (19) situé à une seconde distance (D2) de l'axe de rotation (XX) plus grande que la première distance (D1).

5. Commutateur selon l'une des revendications 3 et 4, **caractérisé en ce que** le boîtier (22) est fixé sur la périphérie du disque (16) en position radiale, sa face arrière étant sensiblement parallèle au méplat (19) du disque (16) et située dans la même moitié de disque que ledit méplat.

6. Commutateur selon l'une des revendications précédentes, **caractérisé en ce que** le corps tournant (2) comprend en amont de sa partie intermédiaire (15) une portion cylindrique circulaire (27) comportant sur sa périphérie, en des positions choisies, une pluralité de logements (28) destinés à coopérer avec un moyen auxiliaire d'immobilisation (29) pour renforcer l'immobilisation du corps tournant lorsque les moyens d'immobilisation sont dans une zone d'immobilisation (26).

7. Commutateur selon la revendication 6, **caractérisé en ce que** le moyen auxiliaire d'immobilisation (29) est une lame élastique installée sensiblement perpendiculairement au corps tournant et à proximité de celui-ci, et présentant dans une partie centrale un bombement (30) de forme sensiblement homologue à celle des logements (28) du corps tournant.

## Claims

1. Rotary electrical switch for a control panel, in particular for a motor vehicle heating, ventilation or air conditioning device, of the type comprising a rotating body (2) able to be driven in rotation about an axis (XX) under the action of a control device (3), and immobilisation means (22-24) carried by the rotating body (2) and able to cooperate with a serrated device (20) with a circular configuration and carried by a fixed support (21), in order to immobilise the rotating body in predefined positions, the said-immobilisation means form part of an intermediate element (16) rotationally fixed to the rotating body (2) with a limited angular movement defining a dead travel, which makes it possible to decouple the rotating body from the immobilisation means, thus preventing any locking of the immobilisation means in an unstable position at the top (S) of the serration (20), because of friction generated on the rotating body, **characterised in that** the intermediate element (16) is a disc having a central opening (17) with a chosen shape able to allow the passage of an intermediate part (15) of the rotating body (2) whilst allowing the limited angular movement.

2. Switch according to Claim 1, in which there are provided at least a plurality of identical primary tracks (14), fixed to a support surface (7) perpendicular to the axis of rotation (XX), electrically conductive and evenly spaced apart from each other, and at least one stud (10) fixed to the rotating body and intended to contact the primary tracks respectively when the rotating body is in one of the predefined positions, and in which the space between two adjacent serrations (20) defines immobilisation areas (26) in correspondence with predefined positions, and in which the primary tracks are positioned with respect to the serrated device so that each immobilisation area is positioned above an end area (31) of a primary track chosen from amongst first and second end areas opposite to each other.

3. Switch according to one of Claims 1 and 2, **characterised in that** the immobilisation means comprise a casing (22) fixed to the intermediate element (16) and comprising an open front face, opposite the serrated device (20), a spring (23) housed in the casing and bearing through a rear end on a rear face thereof, and a ball (24) at least partially housed in the casing, bearing on a front end of the spring and with a diameter substantially less than the distance separating the tops (S) of the adjacent serrations in order to allow its immobilisation, under stress, between these, when the rotating body is in one of the predefined positions.

4. Switch according to Claim 3, **characterised in that** the rotating body (2) has, in its intermediate part (15), a circular cylindrical shape with a flat (18), the said flat being produced at a first distance (D1) from the axis of rotation (XX), and **in that** the opening (17) in the disc (16) has a shape adapted to that of the intermediate part (15) of the rotating body with a flat (19) situated at a second distance (D2) from the axis of rotation (XX) greater than the first distance (D1).

5. Switch according to one of Claims 3 and 4, **characterised in that** the casing (22) is fixed to the periphery of the disc (16) in a radial position, its rear face being substantially parallel to the flat (19) on the disc (16) and situated in the same disc half as the said flat.

6. Switch according to one of the preceding claims, **characterised in that** the rotating body (2) comprises, upstream of its intermediate part (15), a circular cylindrical portion (27) comprising, on its periphery, in chosen positions, a plurality of housings (28) intended to cooperate with an auxiliary immobilisation means (29) in order to reinforce the immobilisation of the rotating body when the immobilisation means are in an immobilisation area.

7. Switch according to Claim 6, **characterised in that** the auxiliary immobilisation means (29) is an elastic blade installed substantially perpendicular to the rotating body and close thereto, and having, in a central part, a bulge (30) with a shape substantially similar to that of the housings (28) in the rotating body.

## Patentansprüche

1. Elektrischer Drehschalter für ein Steuerpaneel, insbesondere einer Kraftfahrzeug Heiz-, Belüftungs-und/oder-Klimaanlage, vom Typ, umfassend einen drehbaren Körper (2), der rotationsmäßig angetrieben werden kann bezüglich einer Achse (XX) unter der Einwirkung eines Steuerelementes (3), sowie Immobilisationsmittel (22-24), gestützt von dem drehbaren Körper (2) und geeignet zur Wechselwirkung mit einer gezahnten Einrichtung (20) mit kreisförmiger Konfiguration und gestützt durch eine feststehende Stütze (21) zum Zwecke der Fixierung oder Immobilisierung des drehbaren Körpers in vorbestimmten Positionen, wobei die Immobilisationsmittel Bestandteile sind eines zwischengelagerten Elementes (16), welches drehfest mit dem drehbaren Körper (2) vorgesehen ist, mit winkelmäßigem, begrenztem Ausschlag einen Freilauf definierend, wodurch es ermöglicht ist, den drehbaren Körper von den Immobilisationsmitteln zu entkoppeln, indem somit eine eventuelle Blockierung der Immobilisationsmittel in einer instabilen Position am Scheitel (S) eines Zahnes (20) vermieden wird, bedingt durch eine an dem drehbaren Körper bewirkte Reibung, **dadurch gekennzeichnet, dass** das zwischengelagerte Element (16) eine Scheibe ist, die eine zentrale oder mittlere Öffnung (17) aufweist, mit einer Form, gewählt zum Zwecke der Ermöglichung des Durchtrittes eines zwischengelagerten Teiles oder Abschnittes (15) des drehbaren Körpers (2), wobei der begrenzte winkelmäßige Ausschlag ermöglicht ist.

2. Schalter nach Anspruch 1, bei welchem man zumindest eine Vielzahl an identischen Primärspuren (14) vorsieht, verbunden mit einer ebenen Stütze (7), senkrecht zur Rotationsachse (XX), elektrisch leitfähig bzw. leitend und gleichmäßig beabstandet mit Bezug zueinander, wobei zumindest eine mit dem drehbaren Körper verbundene Kontaktstelle (10) bestimmt ist, die jeweiligen Primärspuren zu verbinden, wenn der drehbare Körper in einer seiner vorbestimmten Positionen vorliegt, wobei der Raum zwischen zwei benachbarten Zähnen (20) Immobilisationszonen (26) definiert, in Entsprechung zu vorbestimmten Positionen, wobei die Primärspuren mit Bezug auf die Zahn- oder Zahnkranzeinrichtung derart positioniert oder angeordnet sind, dass jede Immobilisationszone sich oberhalb einer Endzone (31) einer Primärspur befindet, ausgewählt unter einer ersten und einer zweiten einander gegenüberstehenden Endzonen.

3. Schalter nach einem der Ansprüche 1 und 2, **dadurch gekennzeichnet, dass** die Immobilisationsmittel ein Gehäuse (22), verbunden mit dem zwischengelagerten Element (16) und umfassend eine offene Vorder- oder Frontfläche, gegenüberstehend der Zahn- oder Zahnkranzeinrichtung (20), eine Feder (23), die in dem Gehäuse aufgenommen ist und mit einem hinteren Ende an einer Heck- oder hinteren Fläche davon anliegt, und eine Kugel (24) umfasst, die zumindest teilweise in dem Gehäuse aufgenommen ist, in Anlage an einem vorderen Ende der Feder, wobei der Durchmesser davon im wesentlichen kleiner ist als die Beabstandung, die die Scheitel (S) von benachbarten Zähnen trennt, um die Immobilisation unter Vorspannung zwischen diesen zu ermöglichen, wenn der drehbare Körper in einer der vorbestimmten Positionen vorliegt.

4. Schalter nach Anspruch 3, **dadurch gekennzeichnet, dass** der drehbare Körper (2) an seinem zwischengelagerten Teil oder Abschnitt (15) eine kreis-zylindrische Form mit Abflachung (18) aufweist, wobei die Abflachung dargestellt ist bei einem ersten Abstand (D1) der Rotationsachse (XX), und dass die Öffnung (17) der Scheibe (16) von entsprechender oder angepasster Form ist bezüglich jener des zwischengelagerten Teiles oder Abschnittes (15) des drehbaren Körpers, mit einer Abflachung (19), befindlich bei einer zweiten Entfernung (D2) der Rotationsachse (XX), die größer ist, als die erste Beabstandung oder Entfernung (D1).

5. Schalter nach einem der Ansprüche 3 und 4, **dadurch gekennzeichnet, dass** das Gehäuse (22) an der Peripherie der Scheibe (16) in radialer Position fixiert oder feststehend ist, wobei die hintere Fläche davon im wesentlichen parallel verläuft zur Abflachung (19) der Scheibe (16) und sich auf ein und derselben Hälfte der Scheibe befindet wie die Abflachung.

6. Schalter oder Umschalter nach einem der vorangegangen Ansprüche, **dadurch gekennzeichnet, dass** der drehbare Körper (2) flußaufwärtsliegend seines zwischengelagerten Teiles oder Abschnittes (15) einen kreis-zylindrischen Abschnitt (27) umfasst, der an seiner Peripherie bei gewählten Positionen eine Vielzahl an Aufnahmen (28) aufweist, vorgesehen zur Wechselwirkung mit einer Hilfsimmobilisationseinrichtung (29) zum Zwecke der Verstärkung der Immobilisation des drehbaren Körpers, wenn die Immobilisationsmittel in einer Immobilisationszone (26) vorliegen.

7. Schalter nach Anspruch 6, **dadurch gekennzeichnet, dass** die Hilfsimmmobilisationseinrichtung (29) eine elastische Klinge ist, installiert im wesentlichen senkrecht bezüglich des drehbaren Körpers und in einer Nachbarschaft davon, wobei sie in einem mittleren Abschnitt eine Wölbung (30) aufweist, in der Form im wesentlichen entsprechend jener der Aufnahmen (28) des drehbaren Körpers.
